# FASCICULE DE BREVET EUROPEEN

(11) **EP 0 549 929 B1**
(45) Date de publication et mention de la délivrance du brevet: **28.02.1996**
(21) Numéro de dépôt: 92120960.7
(22) Date de dépôt: 09.12.1992
(51) Int. Cl.: F04C 15/00

(54) **Pompe à engrènage interne**
Innenzahnradpumpe
Internal gear pump

(30) Priorité: 26.12.1991 DE 4142799
(43) Date de publication de la demande: 07.07.1993
(73) Titulaire: J.M. Voith GmbH, D-89522 Heidenheim (DE)
(72) Inventeur: Arbogast, Franz, W-7920 Heidenheim (DE); Peiz, Peter, W-7920 Heidenheim (DE)
(74) Mandataire: Weitzel, Wolfgang, Dr.-Ing.

(56) Documents cités:
- DE-A- 4 104 397
- DE-A- 4 120 757
- PATENT ABSTRACTS OF JAPAN vol. 12, no. 274 (M-725)29. Juli 1988, &JP-A-63 057 878, (SUMITOMO ELECTRIC)

## Description

Die Erfindung betrifft eine Innenzahnradpumpe gemäß dem Oberbegriff von Anspruch 1. Eine Pumpe dieser Art ist aus DE 41 04 397 A1 bekanntgeworden.

Innenzahnradpumpen dieser Art werden in Einfach-Ausführung verwendet, d.h. jeweils nur als einzelne Pumpe. In diesem Falle ist axial außerhalb der ringförmigen Gehäuse-Zwischenteile jeweils ein Gehäusedeckel vorgesehen, der den Gehäuse-Innenraum stirnseitig absperrt. Es lassen sich jedoch auch zwei oder mehrere Innenzahnradpumpen derart zusammenschalten, daß sie gleichachsig aneinandergeflanscht werden. Hierbei entfallen die genannten Deckel zwischen zwei einander benachbarten Pumpen. Außerdem gibt es Pumpen, bei denen ein sogenanntes Füllstück mit zugehörendem Füllstückstift zwischen Ritzel und Hohlrad angeordnet ist, eine im wesentlichen sichelförmige Gestalt hat, und sich dabei im wesentlichen über den letzten Quadranten des Hohlraumes zwischen Hohlrad und Ritzel erstreckt.

Bei solchen Pumpen kommt es vor allem auf das Leistungsverhalten an, nämlich auf Parameter wie Fördervolumen, erzielbare Drücke und Wirkungsgrad. Immer wichtiger ist jedoch das Geräuschverhalten. Im Zuge der Humanisierung der Arbeitswelt wird hierauf immer mehr geachtet. Hierbei konnten in den letzten Jahren erhebliche Erfolge erzielt werden. Der Geräuschpegel lag bei einer bestimmten, bekannten Bauart im Jahre 1987 noch bei 78dB (A), während im Jahre 1991 69 dB (A) gemessen wurden. Um dies zu erreichen, wurden die wichtigsten konstruktiven Merkmale optimiert. Diese betrafen vor allem die Innenverzahnung, die Gleitlagerung sowie die radiale und axiale Kompensation. Jedoch läßt sich trotz aller Anstrengung mit den konventionellen Maßnahmen keine weitere Absenkung des Geräuschpegels erzielen. Aus diesem Grunde tritt bei hohen und höchsten Betriebsdrücken immer noch eine Lärmbelästigung auf, die sehr unangenehm ist. In gewissen Fällen muß sogar auf die Nutzung hoher Drücke verzichtet werden, oder es müssen aufwendige Maßnahmen zur Schallisolierung vorgenommen werden.

Der Erfindung liegt die Aufgabe zugrunde, eine Innenzahnradpumpe gemäß dem Oberbegriff von Anspruch 1 derart zu gestalten, daß das Geräuschverhalten über das bisher erzielte Maß hinaus deutlich abgesenkt wird.

Diese Aufgabe wird durch die kennzeichnenden Merkmale von Anspruch 1 gelöst. Demgemäß wird an wenigstens einem der beiden Zwischenteile - in axialer Richtung gesehen - ein Steg vorgesehen, der die betreffende Durchbrechung überbrückt. Dieser Steg soll wenigstens annähernd parallel zur Richtung des aus dem Druckanschluß austretenden Mediumstromes verlaufen. Besonders günstig ist eine Anordnung des Steges in einer Axialebene.

Durch diese verblüffend einfache und billige Lösung läßt sich der Geräuschpegel bei höchsten Drücken nochmals erheblich absenken, im allgemeinen um 5 dB (A). Damit wird die Pumpe auch für solche Bedarfsfälle einsetzbar, bei der sie bisher wegen der hohen Lärmbelästigung nicht verwendbar war.

Die Erfindung läßt sich bei allen denkbaren Bauarten von Innenzahnradpumpen anwenden, beispielsweise bei Pumpen mit oder ohne Füllstück, bei Einzelpumpen, wie auch bei Mehrfachpumpen.

Die Erfindung ist anhand der Zeichnung näher erläutert. Darin ist im einzelnen folgendes dargestellt:
- Fig. 1: zeigt eine Innenzahnradpumpe in einem Teil-Längsschnitt.
- Fig. 2: zeigt die Pumpe gemäß Fig. 1 in einem achssenkrechten Schnitt.
- Fig. 3: zeigt in einer gegenüber den Figuren 1 und 2 leicht vergrößerten Darstellung eines der beiden Gehäuse-Zwischenteile.
- Fig. 4: zeigt eine Draufsicht auf das Zwischenteil gemäß Fig. 3 in Blickrichtung der Pfeile IV-IV.
- Fig. 5: zeigt eine Draufsicht auf das Zwischenteil gemäß Fig. 3 in Blickrichtung gemäß der Pfeile V-V.

Die Innenzahnradpumpe weist ein innenverzahntes Hohlrad 1 auf, ein hiermit kämmendes Ritzel 2, eine das Ritzel 2 tragende Welle 3, ein zentrales Gehäuseteil 4, das ringförmig ist und das das Hohlrad und das Ritzel 2 umschließt, sowie axial beidseits des zentralen Gehäuseteiles 4 je ein Gehäuse-Zwischenteil 5 und 6. Beidseits der beiden Zwischenteile befinden sich Lagerdeckel 7 und 8, die den Gehäuse-Innenraum stirnseitig absperren.

Das Gehäuse weist einen Sauganschluß 9 sowie einen Druckanschluß 10 auf. Im vorliegenden Falle ist der Druckanschluß 10 senkrecht nach unten gerichtet. Im Arbeitsraum zwischen dem Hohlrad 1 und dem Ritzel 2 befindet sich ein Füllstück 20 mit einem Füllstückstift 21.

Das Entscheidende ist aus den Figuren 3 bis 5 zu erkennen. Das hierin dargestellte Gehäuse-Zwischenteil 5 weist eine Bohrung 5.1 auf, durch die die Welle 3 hindurchgeführt wird. Dieses Zwischenteil 5 - genau wie das Zwischenteil 6 - bildet die Lagerung für die Welle 3. Das Zwischenteil 5 weist eine Durchbrechung 5.2 auf. Diese erstreckt sich bogenförmig über einen Teil des Umfanges des Zwischenstückes, im vorliegenden Falle über ca. 130°. Wie man sieht, hat die Durchbrechung in den Ansichten gemäß der Figuren 4 und 5 wenigstens annähernd die Gestalt einer Wurst. In Fig. 5 erkennt man, daß sich die Durchbrechung 5.2 beidseits einer senkrechten Axialebene der Welle 3 erstreckt. In jedem Falle wird sich die Durchbrechung 5.2 - in einem achssenkrechten Schnitt gesehen - über eine Ebene hinaus erstrecken, in welcher der Druckanschluß 10 liegt.

Ganz entscheidend ist ein Steg 5.3. Dieser überbrückt die Durchbrechung 5.2. Dieser Steg befindet sich in einer Axialebene - im vorliegenden Falle in einer senkrechten Axialebene. Er verläuft damit parallel zur Richtung des durch den Druckanschluß austretenden Mediumstromes. Er ist so gestaltet, daß der Mediumstrom, der ja durch die Durchbrechung hindurchtreten soll, möglichst wenig beeinträchtigt wird. Er kann somit strömungsgünstig gestaltet sein. Außerdem braucht er nur verhältnismäßig dünn ausgebildet zu sein. Außerdem kann der Steg die Gabel sein, so daß zwei oder mehrere, zueinander parallele, noch dünnere Einzelstege vorhanden sind.

Werden mehrere Einzelpumpen zu Mehrstrompumpen miteinander kombiniert, so entfallen die aus den Figuren 1 und 2 erkennbaren Lagerdeckel 7 und 8 bei jenen Pumpen, die an benachbarte Pumpen angrenzen.

Das dargestellte Füllstück 20 mit Füllstückstift 21 ist ohne Bedeutung für die Erfindung. Die Erfindung läßt sich auch anwenden bei Pumpen ohne diese beiden Elemente.

## Revendications

1. Pompe à engrenages à roue dentée à denture intérieure comportant les particularités suivantes :
1.1 une roue (1) à denture intérieure,
1.2 un pignon (2) qui engrène avec la roue (1) à denture intérieure et qui est monté d'une manière excentrée vis-à-vis de la roue (1) à denture intérieure.
1.3 un arbre (3) portant le pignon (2),
1.4 une partie centrale annulaire de boîtier (4) qui entoure la roue (1) à denture intérieure et le pignon (2) et comporte un raccord d'aspiration (9) et un raccord de refoulement (10),
1.5 sur chacun des deux côtés de la partie centrale de boîtier (4), une partie intermédiaire de boîtier (5, 6) de forme annulaire dans laquelle l'arbre (3) est monté à palier,
1.6 un passage (5.2) qui est prévu dans chaque partie intermédiaire (5. 6) et qui s'étend en forme d'arc suivant la direction circonférentielle,
caractérisée par les particularités suivantes :
1.7 il est prévu un doigt (5.3) qui s'étend à la façon d'un pont d'un côté à l'autre de chaque passage (5.2),
1.8 le doigt est situé au moins approximativement dans la zone du pignon (2) qui est diamétralement opposée au raccord de refoulement (10).

2. Pompe à engrenages à roue à denture intérieure suivant la revendication 1, caractérisée en ce que le doigt (5.3) est disposé d'une manière pratiquement parallèle à la direction du flux de fluide dans le raccord de refoulement (10).

3. Pompe à engrenages à roue à denture intérieure suivant la revendication 1 ou 2, caractérisée en ce que le doigt est disposé dans un plan axial passant par l'arbre (3).

4. Pompe à engrenages à roue à denture intérieure suivant l'une des revendications 1 à 3, caractérisée en ce qu'il est prévu deux doigts ou davantage.

## Patentansprüche

1. Innenzahnradpumpe mit den folgenden Merkmalen:
1.1 ein innenverzahntes Hohlrad (1);
1.2 ein mit dem Hohlrad (1) kämmendes Ritzel (2), das in Bezug auf das Hohlrad (1) exzentrisch gelagert ist;
1.3 eine das Ritzel (2) tragende Welle (3);
1.4 ein zentrales, ringförmiges Gehäuseteil (4), das das Hohlrad (1) und das Ritzel (2) umschließt und einen Sauganschluß (9) sowie einen Druckanschluß (10) umfaßt;
1.5 beidseits des zentralen Gehäuseteiles (4) je ein ringförmiges Gehäuse-Zwischenteil (5, 6), in dem die Welle (3) gelagert ist;
1.6 eine in jedem Zwischenteil (5, 6) vorgesehene Durchbrechung (5.2), die sich in Umfangsrichtung bogenförmig erstreckt;
gekennzeichnet durch die folgenden Merkmale:
1.7 es ist ein Steg (5.3) vorgesehen, der die einzelne Durchbrechung (5.2) überbrückt;
1.8 der Steg befindet sich wenigstens annähernd in jenem Bereich des Ritzels (2), der dem Druckanschluß (10) diametral gegenüberliegt.

2. Innenzahnradpumpe nach Anspruch 1, dadurch gekennzeichnet, daß der Steg (5.3) im wesentlichen parallel zur Richtung des Mediumstromes im Druckanschluß (10) angeordnet ist.

3. Innenzahnradpumpe nach Anspruch 1 oder 2, dadurch gekennzeichnet, daß der Steg in einer Axialebene der Welle (3) angeordnet ist.

4. Innenzahnradpumpe nach einem der Ansprüche 1 bis 3, dadurch gekennzeichnet, daß zwei oder mehrere Stege vorgesehen sind.

## Claims

1. Internal gear pump with the following features:
1.1 an internally toothed gear (1);
1.2 a pinion (2) engaging with the gear (1), which is mounted off-centre in relation to the gear (1);
1.3 a shaft (3) bearing the pinion (2);
1.4 a central, annular housing part (4) which encircles the gear (1) and the pinion (2) and comprises a suction port (9) as well as a pressure tap (10);
1.5 on both sides of the central housing part (4) there is an annular housing-intermediate part (5, 6) in which the shaft (3) is mounted;
1.6 a breakthrough (5.2) in each intermediate part (5, 6) which extends in an arc in a circumferential direction;
characterised by the following features:
1.7 a web (5.3) is provided which bridges the individual breakthrough (5.2);
1.8 the web is located at least approximately in the region of the pinion (2) diametrically opposite to the pressure tap (10).

2. Internal gear pump according to claim 1, characterised in that the web (5.3) is disposed essentially parallel to the direction of the flow of medium in the pressure tap (10).

3. Internal gear pump according to claim 1 or 2, characterised in that the web is disposed in an axial plane of the shaft (3).

4. Internal gear pump according to one of claims 1 to 3, characterised in that two or more webs are provided.
